# EUROPÄISCHE PATENTSCHRIFT

(11) **EP 0 328 602 B1**
(45) Veröffentlichungstag und Bekanntmachung des Hinweises auf die Patenterteilung: **17.06.1992**
(21) Anmeldenummer: 88907195.7
(22) Anmeldetag: 09.08.1988
(51) Int. Cl.: F02M 67/04

(54) **EINRICHTUNG ZUR EINBRINGUNG DES KRAFTSTOFFES IN DEN BRENNRAUM EINER BRENNKRAFTMASCHINE**
DEVICE FOR INTRODUCING FUEL INTO THE COMBUSTION CHAMBER OF AN INTERNAL COMBUSTION ENGINE
DISPOSITIF D'INTRODUCTION DE CARBURANT DANS LA CHAMBRE DE COMBUSTION D'UN MOTEUR A COMBUSTION INTERNE

(30) Priorität: 12.08.1987 AT 2039/87; 18.05.1988 AT 1303/88
(43) Veröffentlichungstag der Anmeldung: 23.08.1989
(73) Patentinhaber: AVL Gesellschaft für Verbrennungskraftmaschinen und Messtechnik mbH.Prof.Dr.Dr.h.c. Hans List, 8020 Graz (AT)
(72) Erfinder: PLOHBERGER, Diethard, A-8530 Deutschlandsberg (AT); HERZOG, Peter, A-8052 Graz (AT); ELLIOTT, Keith, A-8043 Graz (AT); FISCHER, Christoph, D., A-8010 Graz (AT); GREIER, Josef, A-8010 Graz (AT)
(74) Vertreter: Krause, Walter, Dr. Dipl.-Ing.
(86) Internationale Anmeldenummer: AT8800061
(87) Internationale Veröffentlichungsnummer: WO8901568

(56) Entgegenhaltungen:
- DE-C- 233 660
- DE-C- 497 163
- DE-C- 565 925
- DE-C- 601 768
- DE-C- 833 736
- DE-C- 837 619
- US-A- 4 406 404
- US-A- 4 413 781

## Beschreibung

Die Erfindung betrifft eine Einrichtung zum Einbringen von Kraftstoff in den Brennraum einer Brennkraftmaschine mit einer Fördereinrichtung für den Kraftstoff, einem Einblaseventil zum Entnehmen von verdichtetem Gas aus dem Zylinder und zum Einblasen des Gases und des geförderten Kraftstoffes in den Zylinder, mit einem ventilseitigen Raum zur Speicherung des Gases, dessen Ventil den Gasaustausch zwischen dem Brennraum und dem ventilseitigen Raum steuert

Bekanntlich wird zur Erzielung eines möglichst hohen thermischen Wirkungsgrades und möglichst geringer Schadstoffemission bei Brennkraftmaschinen, vorzugsweise bei solchen mit Fremdzündung, angestrebt, die Verbrennung des Kraftstoffes so rasch und vollständig wie möglich im Bereich des oberen Kolbentotpunktes zu bewerkstelligen. Bei Kraftstoffeinspritzung in den Brennraum oder Ansaugen eines Kraftstoff-Luft-Gemisches bei äußerer Gemischbildung werden diese Ziele nie ganz zufriedenstellend erreicht, weil die Verbrennung infolge mangelnder Zeit für die Gemischbildung beeinträchtigt ist. Es muß daher auch der Zündzeitpunkt entsprechend weit vor dem oberen Totpunkt angesetzt werden.

Vorteile ergeben sich, wenn man zu einer äußeren Gemischbildung bei höheren Temperaturen übergeht und diese jeweils schon während des der Zündung des jeweiligen Luft-Kraftstoff-Gemisches vorausgehenden Arbeitszyklus bewerkstelligt und das Gemisch dann beim folgenden Arbeitszyklus in den Brennraum einbläst.

Aus der DE-AS 1 751 524 ist in diesem Zusammenhang eine Einrichtung bekanntgeworden, mit welcher das Einbringen des Kraftstoffes über ein für alle Zylinder einer Brennkraftmaschine gemeinsam vorgesehenes Drehventil erreicht wird. Dieses Drehventil, bestehend aus einem scheibenförmigen Rotor, einer dünnen scheibenförmigen Verteilerplatte und einem pilzförmigen Steuerschieber, ist zusammen mit einer Zentrifugalpumpe, die mit dem Rotor auf einer gemeinsamen Welle sitzt, in einem Gehäuse untergebracht. Die Welle und somit die Pumpe und der Rotor drehen sich bei Viertakt-Motoren mit Nockenwellendrehzahl. Im Rotor selbst ist ein in radialer Richtung verlaufender Dosierraum angeordnet, der auf seiner der Verteilerplatte zugewandten Steuerfläche mehrere Steueröffnungen aufweist. Der Rotor weist zusätzlich eine in axialer Richtung verlaufende Speicheröffnung auf, durch die die Speicherung von aus den Zylinderräumen über eine Einblasleitung entnommener Druckluft steuerbar ist. Durch diese Maßnahme wird dem jeweiligen Zylinderraum im Verlaufe des Verdichtungshubes unter Druck stehende Luft entnommen, die als Druckluftquelle zum Einblasen des Brennstoffes in den jeweiligen Zylinderraum verwendet wird.

Nachteilig bei dieser Einrichtung ist insbesondere deren komplizierter Aufbau, sowie die Tatsache, daß eine zentrale Dosier- und Steuereinheit für alle Zylinder eines Mehrzylinder-Motors verwendet wird. Daraus ergeben sich lange Einblase- bzw. Entnahmeleitungen, die in der Entnahmephase zu Verschmutzungen neigen und bei denen sich in der Einblasephase Kraftstoff aus dem Kraftstoff-Luft-gemisch an den Wänden abschneiden kann, woraus sich kaum zu beherrschende Fehler in der Kraftstoffdosierung ergeben. Zusätzlich bewirkt die zum Zylinder offene Einblaseleitung einerseits ein Rückschlagen von Abgas in die Einblaseleitung in der Expansionsphase des Motors, andererseits ein nachfolgendes Ausströmen von kraftstoffhältigem Gas in den Zylinder während der Ladungswechselphase, wodurch es zwangsläufig zu erhöhten Kohlenwasserstoffemissionen kommen muß.

Die zeitliche Steuerung der Einblasung bzw. Entnahme ist durch die mit Nockenwellen- bzw. Kurbelwellendrehzahl rotierende Welle der Steuer- und Dosiereinrichtung gegeben. Eine Anpassung, beispielsweise des Einblasebeginns an die Erfordernisse des Motors zur Reduktion von Verbrauch und schädlichen Emissionen ist damit nicht möglich.

Das Kraftstoff-Dosiersystem nach der DE-AS 1 751 524 arbeitet mit einer Dosierkammer, die wechselweise bzw. hintereinander mit Kraftstoffdruck (welcher hier niedriger ist als der Luftdruck in der Einblase- bzw. Entnahmeleitung) und Luftdruck beaufschlagt wird. Um den Kraftstoff gegen den höheren Luftdruck in der Dosierkammer in diese einbringen zu können, muß die Dosierkammer vorerst über eine Leitung in das Saugrohr entlüftet werden. Dieser Entlüftungsvorgang stellt einen thermodynamischen Verlust dar, da vom Motor angesaugte Luft komprimiert, entnommen, und wieder in das Saugrohr zurückgeleitet wird.

Weiters ist es aus der DE-C 565 925 bekannt, sowohl zum Entnehmen von verdichtetem Gas als auch zum Einblasen des Gases und des geförderten Kraftstoffes in den Zylinder ein Einblaseventil zu verwenden. Dafür ist ein ventilseitiger Raum zur Speicherung des Gases und zumindest Teile des geförderten Kraftstoffes vorgesehen. Während der Einblasephase wird der aus einer Zumeßeinrichtung austretende Teil des Kraftstoffes direkt mit. der Gasströmung aus dem Speicher in den Zylinder eingebracht. Der Kraftstoffdruck muß das Einblaseventil zum Teil gegen den im Gasspeicher herrschenden Überdruck öffnen und offenhalten, wodurch nachteiligerweise immer ein großer Teil des Kraftstoffes flüssig in den Zylinder gelangt.

Als weiterer Nachteil der Ausführung nach der DE-C 565 925 wäre anzuführen, daß der Öffnungsvorgang des Einblaseventils durch den Kraftstoffdruck, der Schließvorgang jedoch durch eine separate mechanische Einrichtung erfolgt, wodurch ein nicht zu vernachlässigender Mehraufwand gegeben ist. Weiters weist ein derartiges Einblaseventil bald Ablagerungen auf, da durch die Kraftstoffkühlung des Einblaseventils vorzugsweise Oberflächentemperaturen im Bereich von 100 bis 250°C auftreten, bei denen erfahrungsgemäß die Verkokung am stärksten ist.

Schließlich sind aus der US-A 4 413 781, der DE-C 233 660 und der DE-C 833 736 weitere Einrichtungen zum Einbringen von Kraftstoff in den Brennraum einer Brennkraftmaschine bekannt geworden, welche neben einem Einblaseventil jedoch separate Entnahmevorrichtungen mit bei bestimmtem Überdruck im Zylinder öffnenden Rückschlagventilen aufweisen. Die Entnahme der Gase erfolgt in Abhängigkeit vom im Zylinder herrschenden Gasdruck.

Aufgabe der vorliegenden Erfindung ist es, eine Einrichtung zur Einbringung von Kraftstoff in den Brennraum einer Brennkraftmaschine vozuschlagen, mit welcher die angeführten Nachteile vermieden werden können und insbesondere eine Verbesserung des Wirkungsgrades der Brennkraftmaschine, sowie eine Verringerung deren Schadstoffemission bei einfacherer und wirkungsvollerer Steuerung erzielbar ist.

Diese Aufgabe wird erfindungsgemäß dadurch gelöst, daß das Einblaseventil zusätzlich zum ventilseitigen Raum einen ventilabgewandten Raum aufweist, daß das Ventil in Richtung Brennraum der Brennkraftmaschine öffnet und über ein den ventilabgewandten Raum begrenzendes Antriebsorgan betätigbar ist, sowie daß der ventilseitige Raum über zumindest ein in Richtung zum ventilseitigen Raum öffnendes Rückschlagventil mit dem ventilabgewandten Raum verbunden ist, in welchen eine Druckerzeugungseinheit Kraftstoff fördert. Die Einrichtung arbeitet folgendermaßen:
a) zeitlich steuerbare Entnahme einer kleinen Menge, insbesondere 2 bis 6 cm³ verdichteten heißen Gases über das in Richtung Brennraum des Zylinders öffnende Ventil,
b) Speicherung des entnommenen heißen Gases, im ventilseiti gen Raum,
c) Einspritzen von Krattstoff in das heiße Gas,
d) Einblasen des gespeicherten Kraftstoff-Gasgemisches durch das in den Zylinder öffnende Ventil.

Damit ist eine sehr einfache Ausführungsvariante gegeben, bei welcher einerseits das Einblaseventil gleichzeitig auch als Gasentnahmeventil fungiert und der ventilseitige Raum als Gasspeicher dient. Der Kraftstoff wird dabei direkt in den Gasspeicher des Einblaseventils eingespritzt. Die hydraulische Betätigung des Einblaseventils bietet den Vorteil größerer Betätigungskräfte, variabler Öffnungsgeschwindigkeit und größerer Ventilhübe, im Vergleich zu einer direkten Betätigung mittels Elektromagnet, Kipphebel oder Nocken.

Durch das direkt in den Zylinder öffnende Ventil gelangt das zu entnehmende Gas, ohne lange kalte Leitungen passieren zu müssen, direkt in den vorzugsweise wärmeisolierten Gasspeicher, wo durch die erhöhte Temperatur die Kohlebildung hintangehalten werden kann.

Die erfindungsgemäße Einrichtung ist vor allem für eine Späteinblasung im letzten Viertel bis letzten Sechstel des dem Zündbeginn vorausgehenden Motorzyklus ausgelegt.

Mit der erfindungsgemäßen Einrichtung ist es auch möglich, daß durch eine Kraftstoffpumpe zuerst das Einblasen des im vorangegangenen Zyklus gebildeten Kraftstoff-Gasgemisches bewerkstelligt wird und sodann mit einem höheren Kraftstoffdruck das Einspritzen des Kraftstoffes in das gespeicherte heiße Gas erfolgt.

In einer Weiterbildung der erfindungsgemäßen Einrichtung wird vorgeschlagen, daß eine mit dem ventilabgewandten Raum über eine Druckleitung verbundene Kolbenpumpe vorgesehen ist, deren Pumpenraum über ein Magnetventil mit dem Kraftstofftank in Verbindung steht, wobei ein zweites Magnetventil vorgesehen sein kann, welches in einer zusätzlichen, den Kraftstofftank mit der Druckleitung verbindenden Kraftstoffleitung angeordnet ist. Während durch ein einziges Zweiwegventil die Einblasedauer und die Einspritzmenge dem Zeitpunkt und der Zeitdauer nach miteinander gekoppelt sind, gelingt es mit einem zweiten, unabhängig vom ersten angesteuerten Magnetventil, diese beiden Funktionen zu entkoppeln, was einen Vorteil bei der Abstimmung des Verbrennungsmotors im Hinblick auf geringen Verbrauch und Emission darstellt. Dabei kann in der zusätzlichen Kraftstoffleitung ein Rückschlagventil angeordnet sein, über welches überschüssige Kraftstoffmengen in den Kraftstofftank zurückfließen.

Es kann auch mit nur einem Magnetventil und der zugehörigen Leistungselektronik eine Entkoppelung der Einblasedauer und der Einspritzmenge erreicht werden, wenn erfindungsgemäß das Magnetventil durch pulslängenmoduliertes Austakten der am Elektromagneten des Magnetventiles anliegenden Spannung mit zumindest zwei verschiedenen Stromstärken ansteuerbar ist, wodurch zumindest zwei unterschiedliche Druckniveaus erzielbar sind. Beim niederen Strom- und damit Kraftniveau wird ein Öffnungsdruck erreicht, welcher größer als der Schließdruck des Einblaseventils ist, wodurch dieses bis zu seinem Anschlag öffnet. In weiterer Folge steigt der Druck soweit an, daß die Kraft des Magnetventils nicht mehr ausreicht, die Rücklaufleitung in den Tank zu verschließen und in der Folge die von der Kolbenpumpe geförderte überschüssige Kraftstoffmenge in den Tank zurückfließt. In weiterer Folge wird das Magnetventil mit dem höheren Strom beaufschlagt, wodurch es entgegen dem Kraftstoffdruck in der Leitung wieder schließt. Der Druck steigt nun weiter bis auf einen Wert an, bei dem das Rückschlagventil in der Verbindungsleitung zum Gasspeicher öffnet und die Einspritzung beginnt. Die Einspritzung ist beendet, wenn die Kraft am Magnetventil durch entsprechende Steuerung des Stromes auf ein niederes Druckniveau bzw. Null reduziert wird, wobei in letzterem Fall gleichzeitig die Einblasung beendet wird.

Eine andere Ausgestaltung der Erfindung sieht vor, daß eine Kolben- oder Konstantförderpumpe in Verbindung mit einer hydraulischen Dosiereinrichtung vorgesehen ist, daß die Dosiereinrichtung einen in einem Gehäuse geführten Dosierkolben aufweist, welcher in einen im Gehäuse angeordneten antriebsseitigen Raum und in einen Dosierraum eintaucht, wobei dessen durch zwei Anschläge definierter Hub die einzuspritzende Kraftstoffmenge bestimmt, daß der Dosierraum über eine Druckleitung mit dem ventilabgewandten Raum des Einblaseventils und der antriebsseitige Raum über ein Magnetventil mit dem Ausgang der Kolben- oder Konstantförderpumpe verbunden ist, sowie daß zum Füllen des Dosierraumes eine von der Pumpe ausgehende in die Druckleitung mündende und mit einem Rückschlagventil versehene Leitung vorgesehen ist. Die pro Motorzyklus eingespritzte Kraftstoffmenge wird hier durch den Hub des sich zwischen zwei Anschlägen bewegenden Dosierkolbens bestimmt. Eine genaue Dosierung der Kraftstoffmenge ist dadurch möglich.

In einer Ausgestaltung dieser Variante ist vorgesehen, daß bei Verwendung einer Konstantförderpumpe, beispielsweise einer Rollenzellen- oder Zahnradpumpe der in den antriebsseitigen Raum der Dosiervorrichtung eintauchende Teil des Dosierkolbens eine größere Druckangriffsfläche A₁ aufweist als jener Teil mit der Fläche A₂, der den Dosierraum begrenzt, sodaß eine hydraulische Verstärkung des Einspritzdruckes im Verhältnis A₁/A₂ erzielbar ist. Die mit der Dosiereinrichtung erzielbare hydraulische Verstärkung ist dabei mit einem Kolben kleineren Durchmessers mit der Fläche A₂ auf der Hochdruckseite und beispielsweise einem Kolben größeren Durchmessers mit der Fläche A₁ auf der Niederdruckseite erreichbar.

Weiters ist erfindungsgemäß vorgesehen, daß der antriebsseitige Raum durch eine den Dosierkolben antreibende, mit Systemdruck beaufschlagte Membran begrenzt ist. Dabei wird der Förderhub des Dosierkolbens durch das Öffnen des Magnetventils in der Zuflußleitung bewerkstelligt.

Erfindungsgemäß kann natürlich auch der antriebsseitige Raum durch eine den Dosierkolben antreibende Membran in eine Ringkammer, in welche die Zuleitung vom Magnetventil mündet und in eine Federkammer zur Aufnahme der Einspritzfeder unterteilt sein.

Eine Steuerung der Einspritzmenge in Abhängigkeit von Maschinenparametern läßt sich erfindungsgemäß einfach dadurch erreichen, daß einer der den Hub des Dosierkolbens begrenzenden Anschläge variabel ist und durch einen mit einem Stellmotor zusammenwirkenden Exzenter realisiert ist.

Eine erfindungsgemäße Weiterbildung sieht vor, daß in der Zuleitung zum antriebsseitigen Raum der Dosiereinrichtung eine elektrisch betätigbare Durchflußregeleinheit angeordnet ist, über welche die Hubgeschwindigkeit des Ventils im Einblaseventil steuerbar ist. Mit Hilfe einer Durchflußregeleinheit kann die Durchflußrate stufenlos gesteuert werden. Die Einspritzung der jeweils erforderlichen Kraftstoffmenge erfolgt bei kleinen Nadelhubgeschwindigkeiten, d. h., bei Teillast später als bei hohen Nadelhubgeschwindigkeiten (Vollast). Dies ergibt den Vorteil, daß bei hohen Lasten ein Teil des Kraftstoffes direkt im selben Zyklus in den Brennraum gelangt und damit die Innenkühlung erhöht, wogegen bei Teillast der gesamte Kraftstoff im Speicher vorverdampft und damit geringstmögliche Emissionen sicherstellt. Über die Steuerung des Eintrittsimpulses des Gasstrahles in den Brennraum kann auch die Ladungsschichtung gesteuert werden, die ihrerseits einen Einfluß auf das Emissionsverhalten des Motors hat.

Eine anders gestaltete Steuermöglichkeit ist dadurch gegeben, daß der Kolben des Einblaseventils zur Realisierung eines variablen Ventilhubes einen Absatz aufweist, welcher mit der Wand des Gehäuses einen Ringraum bildet, wobei der Absatz in Schließrichtung des Ventils mit Druck beaufschlagbar ist, sowie daß der Ringraum unter Zwischenschaltung eines Rückschlagventils einerseits mit dem ventilabgewandten Raum und andererseits über das Rückschlagventil mit dem ventilseitigen Raum in Verbindung steht. Bei dieser Ausführungsvariante ist der Ventilhub des Einblaseventils proportional zur eingespritzten Kraftstoffmenge variabel (Simultansteuerung). Dies ergibt im Vergleich zu den Ausführungen ohne variablen Ventilhub Vorteile im Bezug auf den Betrieb des Motors bei geringen Lasten bzw. bei Vollast.

Weiters kann vorgesehen sein, daß der Kolben des Einblaseventils zur Realisierung eines variablen Ventilhubes einen Absatz aufweist, welcher mit der Wand des Gehäuses einen Ringraum bildet, wobei der Absatz in Öffnungsrichtung des Ventils mit Druck beaufschlagbar ist, sowie daß der Ringraum unter Zwischenschaltung eines Rückschlagventils einerseits mit der Druckleitung und andererseits über das Rückschlagventil mit dem ventilseitigen Raum in Verbindung steht. Bei dieser Ausführung erfolgt die Einspritzung in den Gasspeicher am Ende der Aufladephase des Gasspeichers während des Schließvorganges des Ventils im Einblaseventil. Zu dieser Zeit strömt Gas vom Brennraum in den Speicher, sodaß der eingespritzte Kraftstoff bis zum nachfolgenden Zyklus im Speicher verbleibt.

Zum Schutz der Ventilfeder im Einblaseventil kann in einer Ausgestaltung der Erfindung vorgesehen sein, daß eine Druck- oder Zugfeder des Einblaseventils in einer vom ventilseitigen Raum durch eine Zwischenwand getrennten Federkammer angeordnet ist, wobei die Zwischenwand eine Öffnung für den Ventilschaft aufweist.

Es liegt jedoch durchaus im Bereich der Erfindung, daß zum Schließen des Ventils ausschließlich der den Ventilquerschnitt beaufschlagende Gasdruck im Brennraum der Brennkraftmaschine dient. Eine Feder bzw. Federkammer kann dadurch entfallen.

Als weitere Vereinfachung der erfindungsgemäßen Einrichtung wird vorgeschlagen, daß im Gehäuse des Einblaseventils eine Dosiereinrichtung mit einem Dosierraum angeordnet ist, deren Dosierkolben koaxial zum Kolben des Einblaseventils angeordnet und mit diesem im Eingriff steht, daß der ventilabgewandte Raum des Einblaseventils gleichzeitig als antriebsseitiger Raum der Dosiereinrichtung dient, daß der Dosierraum einerseits über ein Reduzierventil mit dem ventilabgewandten Raum und anderseits über das Rückschlagventil mit dem ventilseitigen Raum in Verbindung steht, sowie daß der ventilabgewandte Raum mit der Kraftstoffzuleitung aus der Druckerzeugungseinheit verbunden ist. Einblaseventil und Dosiereinrichtung bilden in dieser Ausführungsvariante eine Einheit, deren Kolben miteinander im Eingriff stehen.

Dabei kann erfindungsgemäß die Druckerzeugungseinheit aus einer Konstantförderpumpe, einer nachgeschalteten elektronisch angesteuerten Durchflußregeleinheit, sowie einem pumpenaustrittsseitig angeordneten Druckbegrenzungsventil bestehen, wobei ein Dreiwegmagnetventil vorgesehen ist, welches den ventilabgewandten Raum in einer Stellung mit der Durchflußregeleinheit und in einer anderen Stellung mit einer Rückflußleitung in den Kraftstofftank verbindet. Bei dieser Ausführungsvariante erreicht das Ventil nur bei annähernd Vollast seinen Anschlag, während es bei Teillast, abhängig von der Ventilhubgeschwindigkeit, nur einen Teil seines Weges zurücklegt. Der Ventilhub ist der eingespritzten Kraftstoffmenge proportional und die Einspritzung erfolgt während der Schließbewegung des Ventils.

Zur Begrenzung der maximalen Hubgeschwindigkeit bzw. der maximalen Schließgeschwindigkeit des Ventils wird vorgeschlagen, daß in der Leitung zwischen der Durchflußregeleinheit und dem Dreiwegmagnetventil, sowie in der Rückflußleitung zum Kraftstofftank jeweils eine fixe Drossel angeordnet ist.

In einer Ausgestaltung der obengenannten Ausführungsvariante kann anstelle der seriell geschalteten Durchlußregeleinheit eine parallel zur Konstantförderpumpe angeordnete elektronisch gesteuerte Druckregeleinheit angeordnet sein.

In einer weiteren vorteilhaften Weiterbildung der Erfindung ist vorgesehen, daß der ventilabgewandte Raum des Einblaseventils ventilseitig durch eine normal zur Ventilachse angeordnete Membran begrenzt ist, welche einerseits den Dosierkolben und andererseits das Einblaseventil antreibt, wobei der untere Membranraum über eine eigene von der Konstantförderpumpe ausgehende Druckleitung mit Druck beaufschlagbar ist. Diese Maßnahme ersetzt vorteilhafterweise die Schließfeder im Einblaseventil, wobei bei einem Mehrzylindermotor automatisch eine Gleichstellung der Schließkraft aller Ventile, unabhängig von Toleranzen der Federkräfte, erreicht wird. Dies ist auch von großer Bedeutung zur Erreichung gleicher Einspritzmengen für alle Zylinder.

Zum Schutz einer Dichtung, welche am Schaft des Ventils gegen den Gasdruck im Gasspeicher abdichtet, ist erfindungsgemäß vorgesehen, daß die in den ventilseitigen Raum des Einblaseventils führende Verbindungsleitung in einen konzentrisch zum Ventilschaft angeordneten Ringspalt mündet, aus welchem der Kraftstoff in Richtung Ventil in den Gasspeicher austritt.

Schließlich kann als besonders einfache Ausgestaltung eines Einblaseventils der ventilabgewandte Raum mit dem ventilseitigen Raum über einen durchgehenden zum Ventilschaft konzentrisch angeordneten Ringspalt verbunden sein, wobei in einer Erweiterung des Ringspaltes eine den Ventilschaft umschließende Dichtung mit einem Vorspannelement, z.B. einer Schlauchfeder als Rückschlagventil, angeordnet ist. Diese Dichtung dichtet den Ventilschaft von unten nach oben, also vom ventilseitigen Raum zum ventilabgewandten Raum gegen einen hohen Druck und von oben nach unten gegen einen wesentlich geringeren Druck ab.

Die Erfindung wird im folgenden anhand von Zeichnungen näher erläutert. Es zeigen zum Teil in schematischer Darstellung:
Fig. 1 eine Einrichtung gemäß der Erfindung, die
Fig. 2, 4, 4a, 5, 6, 8 10, 12 und 14 Ausführungsvarianten nach Fig. 1,
Fig. 3 ein Diagramm über den Spannungs- (U) bzw. Kraftverlauf (F) aufgetragen gegen den Kurbelwinkel α der Ansteuerung eines Magnetventils nach Fig. 1, die
Fig.4b, 7, 9, 11 und 13 Diagramme, welche den Nadelhub S bzw. die Einspritzmenge β in Abhängigkeit des Kurbelwinkels α darstellen,
Fig. 15 ein erfindungsgemäßes Einblaseventil im Detail,
Fig. 16 eine Ausführungsvariante des Einblaseventils nach Fig. 15 sowie Fig. 17 ein Detail aus Fig. 16.

Die in Fig. 1 dargestellte Ausführungsvariante eines Systems mit Kolbenpumpe und konstantem Nadelhub zeigt ein an den Brennraum 3 einer weiter nicht dargestellten Brennkraftmaschine angeschlossenes Einblaseventil 2, dessen dem Ventil 16 zugewandter Raum 18 gleichzeitig als Gasspeicher 4 dient. Vorteilhafterweise entfällt hier ein Entnahmeventil und der Kraftstoff wird direkt in den Gasspeicher 4 des Einblaseventils 2 eingespritzt. Die Gasentnahme aus dem Brennraum 3 erfolgt durch das Einblaseventil 2 selbst, indem dieses eine entsprechend lange Zeit nach Beendigung des Einblasevorganges offengehalten wird. Das Einblaseventil 2 besteht aus einem Gehäuse 13, in welchem der durch die Feder 15 in Schließrichtung belastete Kolben 14 axial gleitbar gelagert ist. Die Feder kann auch entfallen, wenn bei entsprechender Auslegung der wirksamen Flächen des Kolbens und des Ventils der im Gasspeicher herrschende Gasdruck das Ventil selbsttätig schließt. Das in den Brennraum 3 öffnende Ventil 16 ist durch den Schaft 17 mit dem Kolben 14 verbunden. Der ventilabgewandte Raum 20 oberhalb des Kolbens 14 steht über eine Verbindungsleitung 37, welche ein Rückschlagventil 32 aufweist, mit dem Gasspeicher 4 in Verbindung. Es ist jedoch auch möglich, daß die Verbindungsleitung 37 in die Druckleitung 35 einmündet und so mit dem Raum 20 verbunden ist.

Die über die Druckleitung 35 mit dem Raum 20 des Einblaseventils 2 verbundene Druckerzeugungseinheit, eine Kolbenpumpe 5, besitzt einen im Pumpenzylinder 22 gleitbar angeordneten Plunger 23, der von einer Feder 24 gegen den ihn antreibenden Nocken 25 belastet ist. Der Nocken 25 bzw. dessen Nockenwelle 26 wird von der Brennkraftmaschine in bekannter Weise angetrieben. Der über die Leitung 29 aus dem Kraftstofftank 28 angesaugte Kraftstoff gelangt über ein Magnetventil 60 in den Pumpenzylinder 22. Es ist auch möglich, eine Regeleinrichtung zur Abstimmung der Kraftstoffmenge vorzusehen, wobei beispielsweise im Pumpenzylinder 22 ein hier nicht weiter dargestellter Ausweichkolben mit einem einstellbaren Hubanschlag vorgesehen sein kann.

Fig. 2 stellt eine Variante von Fig. 1 dar, in welcher durch die gemeinsame Steuerung der Einblasedauer (= Öffnungsdauer des Einblaseventiles) und der Einspritzmenge durch ein einziges Zweiwegmagnetventil 60 die Einblasedauer und die Einspritzmenge dem Zeitpunkt und der Zeitdauer nach miteinander gekoppelt werden. Mit der Einrichtung nach Fig. 2 gelingt mittels eines zweiten, unabhängig vom ersten angesteuerten Magnetventil 61, welches in einer zusätzlichen, den Kraftstofftank 28 mit der Druckleitung 35 verbindenden Leitung 62 angeordnet ist, eine Entkopplung, was einen Vorteil bei der Abstimmung des Verbrennungsmotors im Hinblick auf geringen Verbrauch und günstige Emissionswerte darstellt.

Der Öffnungsdruck des Einblaseventils 2 sei mit p₁, jener eines Rückschlagventils 63 in der Leitung 62 mit p₂ und der des Rückschlagventils 32 mit p₃ bezeichnet. Zu Beginn des Einblasevorganges schließt das Magnetventil 60 und das Ventil 61 bleibt offen. Beim Erreichen des Druckes p₁ am Einblaseventil 2 öffnet dieses bis der Kolben 14 an seinem Anschlag anliegt. Daraufhin steigt der Druck weiter bis auf p₂ an, wodurch das Rückschlagventil 63 öffnet und die überschüssige Kraftstoffmenge in den Tank zurückfließt. Der Beginn des Einspritzvorganges in den Gasspeicher 4 wird durch das Schließen des Magnetventils 61 eingeleitet, wodurch der Druck in der Einspritzleitung bis auf p₃ ansteigt und das Rückschlagventil 32 öffnet. Die Einspritzung allein wird entweder durch das Öffnen von Ventil 61 oder gemeinsam mit der Einblasung durch das Öffnen von Ventil 60 beendet. Die Mengenzumessung erfolgt durch die Schließdauer des Magnetventils 61, sowie durch den in dieser Zeit erfolgten Nockenhub der Einspritzpumpe 5.

Das Diagramm in Fig. 3 stellt einen variablen Spannungsverlauf U bzw. den resultierenden Kraftverlauf F an einem Magnetventil dar, mit welchem man die Vorteile der Ausführungen nach Fig. 1 und 2 kombinieren kann. Durch die spezielle Art der Ansteuerung des Magnetventils 60 in Fig. 1 kann man auch mit nur einem Magnetventil und dazugehöriger Leistungselektronik eine Entkoppelung der Einblasedauer und der Einspritzdauer und damit der Mengenzumessung erreichen. In Bezugnahme auf Fig. 1 wird das Magnetventil 60 mit zwei verschiedenen Stromstärken angesteuert. Dies kann auf verschiedene Art und Weise geschehen, z.B. durch pulslängenmoduliertes Austakten der am Elektromagneten anliegenden Spannung. Dadurch werden am Magnetventil 60 zwei verschiedene Kraftniveaus F₁ und F₂ erzielt. Beim niederen Strom- und damit Kraftniveau F₁ wird ein Öffnungsdruck, der größer als der Druck p₁ ist erreicht, wodurch das Einblaseventil 2 bis zu seinem Anschlag öffnet. In weiterer Folge steigt der Druck so weit (auf p₂) an, daß die Kraft des Magnetventils nicht mehr ausreicht, die Rücklaufleitung in den Tank 28 zu verschließen und in der Folge die von der Kolbenpumpe 5 geförderte Kraftstoffmenge in den Tank zurückfließt. In weiterer Folge wird das Magnetventil 60 mit dem höheren Strom beaufschlagt, wodurch es entgegen dem Kraftstoffdruck in der Leitung wieder schließt. Der Druck steigt nun weiter bis auf den Wert p₃ an, bei dem das Rückschlagventil 32 öffnet und die Einspritzung beginnt. Die Einspritzung ist beendet, wenn die Kraft am Magnetventil 60 durch entsprechende Steuerung des Stromes auf F₁ bzw. 0 reduziert wird, wobei in letzterem Fall gleichzeitig die Einblasung beendet wird.

Fig. 4 stellt in Abwandlung des Systems nach Fig. 1 ein System mit Niederdruckantrieb und konstantem Nadelhub dar. Anstatt der Hochdruck-Stempelpumpe 5 wird eine Konstantförderpumpe 5′, z.B. in bekannter Art und Weise eine Rollenzellen- oder Zahnradpumpe in Verbindung mit einer hydraulischen Verstärkerund Dosiereinrichtung 64 verwendet. Die Dosiereinrichtung 64 weist einen in einem Gehäuse 65 geführten Dosierkolben 66 auf, der das Gehäuse in einen antriebsseitigen Raum 67 und in einen Dosierraum 68 unterteilt. Die hydraulische Verstärkung resultiert aus einem Kolben kleineren Durchmessers mit der Fläche A₂ auf der Hochdruckseite und einer elastischen Membran oder einem Kolben größeren Durchmessers mit der Fläche A₁ auf der Niederdruckseite. Der Dosierkolben 66 und die Membran 69 sind miteinander verbunden. Dieser Verband bewegt sich zwischen einem festen und einem variablen Anschlag 70, wobei der variable Anschlag, wie dargestellt, auf der Niederdruckseite oder aber auch auf der Hochdruckseite liegen kann. Der Weg zwischen den Anschlägen steht zur einzuspritzenden Kraftstoffmenge im Verhältnis. Die hydraulische Verstärkung übersetzt den von der Konstantförderpumpe 5′ erzeugten Druck, typischerweise 2 bis 8 bar, im Verhältnis A₁/A₂/A₄ auf den für das vorliegende Kraftstoffeinblasesystem benötigten Druck von ca. 10 bis 40 bar, wobei A₄ den Querschnitt des hydraulischen Kolbens 14 zur Betätigung des Einblaseventils 2 darstellt. Die pro Zyklus eingespritzte Kraftstoffmenge wird durch den sich mit variablem Hub einmal pro Zyklus hin- und herbewegenden Dosierkolben 66 bewerkstelligt. Der variable Hubanschlag wird z.B. durch einen Exzenter 70 oder eine Nocke verwirklicht, der durch einen Stellmotor mit Stellungsrückmeldung oder durch einen Schrittmotor mit elektronischer Ansteuerung verdreht wird.

Die Druckübersetzungs- und Dosiereinrichtung 64 sowie der Einblasevorgang wird durch ein Dreiweg-Magnetventil 71 gesteuert, welches von einer entsprechenden Steuerelektronik angesteuert wird. Das Magnetventil 71 öffnet eine Leitung 72 zu einer den Dosierkolben 66 umgebenden durch die Membran 69 begrenzte Ringkammer 73, wobei der von der Pumpe 5′ über das Druckhalteventil 74 erzeugte Systemdruck den Dosierkolben 66 entgegen der Federkraft der Einspritzfeder 78 gegen den variablen Anschlag 70 (Saughub) bewegt. Gleichzeitig wird über ein in der Leitung 75 angeordnetes Rückschlagventil 76 die Druckleitung 35 und der Dosierraum 68 mit Kraftstoff gefüllt. Beim anschließenden Schließen des Magnetventils 71 wird die von der Membran 69 begrenzte Ringkammer 73 über eine Rücklaufleitung 77 in den Tank 28 entlastet, wobei die im Gehäuse 65 angeordnete Einspritzfeder 78 den Dosierkolben 66 in Förderrichtung (Förderhub) bewegt. Zu Beginn dieser Bewegung wird bei Überschreiten des Öffnungsdruckes am Einblaseventil 2 dieses - über die geförderte Kraftstoffmenge - bis zu seinem Anschlag geöffnet. In der Folge steigt der Druck weiter an und es wird bei Überschreiten des Öffnungsdruckes des Rückschlagventils 32 die restliche noch zu fördernde Kraftstoffmenge in den Gasspeicherraum 4 des Einblaseventils 2 eingespritzt. Die zur Öffnung des Einblaseventils benötigte Kraftstoffmenge ist bei konstantem Ventilhub für jeden Zyklus konstant, sodaß über den variablen Hubanschlag des Dosierkolbens 66 nur die Einspritzmenge variiert wird (Folgesteuerung).

In einer weiteren, in Fig. 4a dargestellten, Ausführung, mündet die Leitung 72 an der dem variablen Hubanschlag 70 zugewandten Seite der Membran 69 in den Raum 67. Der Förderhub wird nun durch Öffnen des Ventils 71 bewerkstelligt, wogegen das Entlasten über die Leitung 77 den Saughub auslöst. Die Feder 78 kann in diesem Fall entfallen. Die Rückwärtsbewegung des Dosierkolbens 66 wird durch die Beaufschlagung des Raumes 68 mit Systemdruck sichergestellt.

Das Einblaseventil 2 schließt hier durch den Kraftstoffdruck auf die dem Ventil 16 zugewandte Ringfläche 99. Das Rückschlagventil 32 bleibt dabei solange geschlossen, bis das Einblaseventil 2 auf seinem Ventilsitz aufliegt. Der Druck in der Leitung 37 steigt nun weiter über den Öffnungsdruck p₃ an, sodaß das Rückschlagventil 32 öffnet und Kraftstoff in den Gasspeicher 4 gefördert wird. Dieser Vorgang ist beendet, wenn der Dosierkolben 66 seinen hochdruckseitigen Endanschlag erreicht hat. Diese Stellung ist die Ruhe- oder Ausgangsstellung des Systems.

Der Einblasevorgang beginnt mit der Entlastung des Niederdruckraumes 67 über das Dreiweg-Magnetventil 71. In der Rücklaufleitung 77 in den Tank 28 ist eine z.B. elektronisch gesteuerte Durchflußregeleinheit 100 vorgesehen, die die Ventilöffnungsgeschwindigkeit des Einblaseventils 2 kontrolliert. Der Öffnungsvorgang des Einblaseventils wird von der in dem Ventil 16 abgewandten Federkammer 85′ sitzenden Druckfeder 15 bewerkstelligt, die gleichzeitig auch für eine Rückstellung des Dosierkolbens 66 sorgt, wobei die Einspritzmenge über das Rückschlagventil 76 von der Pumpe 5′ in die Hochdruckleitung nachgefördert wird. Die Dosiereinrichtung 64 kommt in dieser Ausführung ohne Feder aus.

Der Nadelhub- S und Einspritzmengenverlauf β ist in Fig. 4b dargestellt. Der Vorteil dieses Systems gegenüber jenem in Fig. 4 besteht darin, daß die Einspritzung erst nach Beendigung des Einblasevorganges erfolgt und daß durch die gegebene Konstellation der Druck- und Flächenverhältnisse ein etwas geringeres Druckniveau auf der Hochdruckseite eingehalten werden kann, wodurch die Leistung der Kraftstoffpumpe reduziert werden kann.

Anstatt der dargestellten Niederdruck-Versorgungseinheit mit einer Konstantförderpumpe kann auch eine Hochdruckeinheit mit einer Kolbenpumpe verwendet werden, wodurch der Druckverstärker entfällt. Weiterhin kann auch eine unstetig fördernde Hochdruckstempelpumpe mit elektronischem Steuereingriff verwendet werden. Die Ventilhubgeschwindigkeit wird dabei in allen Fällen durch die in der Rücklaufleitung 77 befindliche Durchflußregeleinheit 100 geregelt.

Unter "Hochdruck" werden dabei in allen erwähnten Fällen Drücke über 10 bar verstanden.

Ein weiterer Vorteil ergibt sich aus einer Vereinfachung der Einrichtung nach Fig. 4. So können die Membran 69 oder ein allfälliger Kolben mit der Fläche A₁ und die den Dosierkolben treibende Feder 78 entfallen, wenn das benötigte hydraulische Übersetzungsverhältnis durch einen entsprechenden Querschnitt A₄ des Kolbens 14 im Einblaseventil 2 sichergestellt wird, wie in Fig. 5 dargestellt ist. Der Dosierkolben 66 mit der Fläche A₂ hat in diesem Fall ausschließlich eine Dosierfunktion. Das Ventil 16 des Einblaseventils 2 beginnt sich bei dieser Ausführung dann zu heben, wenn das Dreiweg-Magnetventil 71 die Leitung von der Konstantförderpumpe 5′ zum Dosierkolben freigibt. Das Ventil 16 bewegt sich in der Folge bis zu seinem Hubanschlag im Ventilkörper. Die darauf folgende Einspritzphase wird ebenso wie die Offenhaltedauer des Einblaseventils 2 durch Umschalten des Dreiwegventils 71 beendet, wobei der Raum 67 in die Rücklaufleitung 77 zum Tank 28 entlastet wird. Anschließend wird die Druckleitung 35 über das Rückschlag- und in diesem Falle auch Druckreduzierventil 76 gefüllt und der Dosierkolben 66 in seine Ausgangsstellung zurückgeschoben. Der Druckabfall über das Ventil 76 bzw. dessen Öffnungsdruck muß bei dieser Ausführung so groß sein, daß das Einblaseventil 2 durch den Fülldruck mit Sicherheit nicht geöffnet wird.

In Fig. 6 ist eine Variante der Einrichtung nach Fig. 5 dargestellt. Mit Hilfe einer von einer nicht dargestellten Steuereinheit kontrollierten Durchflußregeleinheit 79 kann die Nadelhubgeschwindigkeit gesteuert werden, wie in Fig. 7 für die Durchflußraten α, β und µ dargestellt ist. Die Einspritzung der jeweils erforderlichen Kraftstoffmenge erfolgt bei kleinen Nadelhubgeschwindigkeiten (Teillast) später als bei hohen Nadelhubgeschwindigkeiten (Vollast). Dies ergibt den Vorteil, daß bei hohen Lasten ein Teil des Kraftstoffes direkt im selben Zyklus in den Brennraum gelangt und damit die Innenkühlung erhöht, wogegen bei Teillast der gesamte Kraftstoff im Speicher vorverdampft und damit geringstmögliche Emissionen sicherstellt. Weiters dient die variable Nadelhubgeschwindigkeit der Steuerung des Eintrittsimpulses des Gasstrahls in den Brennraum und damit der Steuerung der Ladungsschichtung, die ihrerseits einen Einfluß auf das Emissionsverhalten des Motors hat.

In Fig. 8 ist eine Ausführung des Einblasesystems in Abwandlung jenes in Fig. 5 dargestellt, bei dem der Nadelhub des Einblaseventils 2 proportional zur eingespritzten Kraftstoffmenge variabel ist (Simultansteuerung). Dies ergibt im Vergleich zu den Ausführungen ohne variablen Nadelhub Vorteile im Bezug auf den Betrieb des Motors bei geringen Lasten bzw. bei Vollast, wobei sinngemäß die unter Fig. 6 und 7 stehenden Aussagen gelten.

Bei der Ausführungsvariante nach Fig. 8 weist der Kolben 14 des Einblaseventils 2 einen Absatz 80 auf, welcher mit der Wand des Gehäuses 13 einen Ringraum 81 bildet. Der Absatz ist in Schließrichtung des Ventils 16 auf einer Ringfläche A₆ mit Druck beaufschlagbar, wobei der Ringraum einerseits mit dem ventilabgewandten Raum 20 unter Zwischenschaltung eines Rückschlagventils 82 und anderseits über das Rückschlagventil 32 mit dem ventilseitigen Raum 18 verbunden ist.

Der Ringraum 81 mit der wirksamen Fläche A₆ wird über das Rückschlagventil 82 mit Systemdruck beaufschlagt. Bei Einspritzbeginn, d.h., wenn der Dosierkolben zu fördern beginnt, bewegt sich in der Folge der Kolben 14 des Einblaseventils 2 nach unten, und das Ventil 16 öffnet. Gleichzeitig wird aus dem Ringraum 81 Kraftstoff verdrängt und über das Rückschlagventil 32 in den Gasspeicherraum 4 eingespritzt. Das Ventil 16 des Einblaseventils 2 öffnet nur so weit, als es der durch den Dosierkolben 66 geförderten Einspritzmenge entspricht, wodurch ein mit steigender Motorlast zunehmender Betrag des Ventilhubes verwirklicht wird.

Bei der Ausführung des Einblaseventils nach Fig. 8 wird die gesamte Einspritzmenge zu Beginn der Einblasephase während des Öffnungsvorganges in den Gasraum 4 des Einblaseventils 2 eingespritzt, wie in den Diagrammen in Fig. 9 dargestellt ist. Zu dieser Zeit strömt Gas aus dem Gasspeicher 4 in den Brennraum 3 des Motors, sodaß ein Großteil des eingespritzten Kraftstoffes unmittelbar mit der Gasströmung in den Brennraum transportiert wird (V...Vollast, T...Teillast).

Bei der in Fig. 10 dargestellten Ausführung, dessen Kolben 14 einen in Öffnungsrichtung des Ventils 16 beaufschlagbaren Absatz 83 aufweist, erfolgt dagegen die Einspritzung in den Gasspeicher am Ende der Aufladephase des Gasspeichers 4 während des Schließvorganges des Ventils 16. Zu dieser Zeit strömt Gas vom Brennraum 3 in den Gasspeicher 4, sodaß der eingespritzte Kraftstoff bis zum nachfolgenden Zyklus im Speicher verbleibt, wie im Diagramm nach Fig. 11 dargestellt.

Die entsprechenden, dem jeweiligen Druck im Niederdrucksystem ausgesetzten, Flächen sind so ausgelegt, daß das hydraulische Übersetzungsverhältnis und damit die Druckerhöhung in der Einspritzleitung so groß ist, daß über die Fläche A₄ des Kolbens 14 sämtliche Druckkräfte, Druckabfälle über Rückschlagventile und Reibungskräfte im Einblaseventil überwunden werden.

Die pro Zylindereinheit erforderlichen Dosierkolben mit variablem Hub sowie die zugehörigen Dreiweg-Magnetventile können wie in Fig. 4, 5 6, 8 und 10 dargestellt, in einem vom Einblaseventil 2 unabhängigen Steuerblock zusammengefaßt und über Leitungen mit dem jeweiligen Einblaseventil verbunden sein. Dadurch wird ein Vorteil bei der Justierung und Synchronisation der Dosierkolben erreicht. Es ist jedoch genauso möglich, jedes Einblaseventil 2 mit einer Dosiereinrichtung auszustatten, wobei der Antrieb zur Verstellung der Anschläge der Dosierkolben am Zylinderkopf des Motors zu liegen kommt. Erstere Ausführung ergibt Vorteile bei Motoren mit mehr als einer Zylinderreihe, letztere bei Motoren mit nur einer Zylinderreihe.

Die Einblaseventile mit variablem Ventilhub können ihrer Bauart nach auch in Verbindung mit Hochdruckstempelpumpen, wie in den Fig. 1 und 2 dargestellt, verwendet werden.

Bei allen Ausführungen kann zur Hitzeisolierung die Feder 15 des Einblaseventils 2 in einer vom ventilseitigen Raum 18 durch eine Zwischenwand 84 getrennten Federkammer 85 angeordnet sein. Die Federkammer kann dabei eine Entlastungsleitung 91 (Leckölleitung) in den Niederdruckbereich aufweisen.

In Fig. 12 ist eine weitere Ausführung eines Gemischeinblasesystems mit variabler Nadelhubgeschwindigkeit dargestellt. Dabei ist im Gehäuse 13 des Einblaseventils 2 eine Dosiereinrichtung 64′ mit einem Dosierraum 68′ angeordnet, deren Dosierkolben 66′ koaxial zum Kolben 14 des Einblaseventils 2 angeordnet ist und mit diesem in Eingriff steht. Der ventilabgewandte Raum 20 des Einblaseventils 2 dient gleichzeitig als antriebsseitiger Raum der Dosiereinrichtung 64′, wobei der Dosierraum 68′ einerseits über ein Reduzierventil 86 mit dem ventilabgewandten Raum 20 und anderseits über das Rückschlagventil 32 mit dem ventilseitigen Raum 18 in Verbindung steht. Bei dieser Ausführung erreicht die Ventilnadel nur bei Vollast ihren Anschlag, während sie in der Teillast, abhängig von der Ventilhubgeschwindigkeit, nur einen Teil ihres Weges zurücklegt. Der Ventilhub ist der eingespritzten Kraftstoffmenge proportional, und die Einspritzung erfolgt während der Schließbewegung der Ventilnadel.

Die Druckerzeugungseinheit besteht aus einer Konstantförderpumpe 5′ (ca. 6 bar) einem Druckbegrenzungsventil 74 mit dem Öffnungsdruck p₂ und einer elektronisch angesteuerten Durchflußregeleinheit 79 im Hauptstrom. Letztere kann z.B. eine Drossel variablen Querschnittes oder ähnliches sein. Das Einblaseventil 2 besteht aus einem Ventil 16, welches über seinen Schaft 17 von einer Membran 87 (wie dargestellt) oder von einem Kolben mit der Fläche A₁ angetrieben wird. Eine Schließfeder 15 hält das Ventil 16 in geschlossener Stellung. Sobald das Dreiweg-Magnetventil 71 öffnet und den ventilabgewandten Raum 20 mit dem Systemdruck p₂ beaufschlagt, beginnt sich das Ventil 16 zu öffnen. Dies geschieht mit einer Geschwindigkeit, die durch den durch die Durchflußregeleinheit 79 geregelten Kraftstoffluß in den Raum 20 sowie durch die Kraft der Schließfeder 15 bestimmt ist. Demnach öffnet das Ventil 16 bei großem Durchfluß schneller und umgekehrt. Der Durchfluß kann auch durch eine Druckregeleinheit 88 im Nebenstrom (entsprechend Fig. 14) geregelt werden.

Die fixe Drossel 89 zwischen Durchflußregeleinheit 79 und Magnetventil 71 begrenzt die maximale Hubgeschwindigkeit. Beim Öffnen des Einblaseventils 2 wird der Dosierraum 68′ über das Reduzierventil 86 mit Kraftstoff gefüllt. Der Fülldruck ist dabei kleiner als der Öffnungsdruck des Rückschlagventils 32 in der Verbindungsleitung 37. Die Öffnungsbewegung wird durch das Öffnen des Dreiweg-Ventils 71 beendet, wobei der obere Membranraum bzw. ventilabgewandte Raum 20 über eine Rücklaufleitung 77 in den Tank 28 entlastet wird. Eine Drossel 90 in der Rücklaufleitung 77 begrenzt die Schließgeschwindigkeit des Ventils 16.

Beim Schließvorgang verdrängt der Dosierkolben 66′ eine dem jeweiligen Hub entsprechende Kraftstoffmenge, die über das Rückschlagventil 32 in den Gasspeicher 4 eingespritzt wird. Die Einspritzung wird durch die Kraft der Schließfeder 15 und den auf den Ventilschaftquerschnitt wirkenden Gasdruck bewerkstelligt. Die beschriebene Funktionsweise kann durch entsprechende Umgestaltung des Dosierkolbens 66′ so abgewandelt werden, daß die Einspritzung anstatt während des Schließens während des Öffnens des Ventils erfolgt. Die erste Version wird vor allem bei Motoren angewandt, die strenge Emissionsbestimmungen zu erfüllen haben, da durch die Vorlagerung des Kraftstoffes im Gasspeicher 4 die Kohlenwasserstoffemissionen im Abgas sinken. Letztere Version ergibt bei Hochleitungsmotoren eine bessere Innenkühlung, da die Verdampfungswärme des direkt in den Zylinder gelangenden Kraftstoffes unmittelbar der Zylinderladung entzogen wird.

Der für den jeweiligen Betriebszustand erforderliche maximale Ventilhub ist durch die Ventilhubgeschwindigkeit und die Öffnungsdauer bestimmt, die durch die Elektronik über das Magnetventil 71 gesteuert wird. In Fig. 13 sind der Verlauf des Ventilhubes s und der Einspritzmenge β über dem Kurbelwinkel α dargestellt. Die Einspritzung erfolgt während des Schließhubes der Nadel und endet mit dem Aufsetzen des Ventiltellers am Ventilsitz, unabhängig von der eingespritzten Menge. Der Einspritzbeginn und damit die Einspritzmenge, ist durch die Neigung δ der Öffnungsgeraden a und µ der Schließgeraden b sowie der Öffnungsdauer des Ventils vom Einblasebeginn EB bis Einblaseende EE bestimmt. Die Einspritzrate ist durch die Neigung µ der Schließgeraden b bestimmt, die durch die Schließfederkraft die Gaskraft auf den Ventilschaftquerschnitt und den Querschnitt der Drossel 90 gegeben ist.

In einer weiteren Ausführung ist in Fig. 14, wie bereits erwähnt, der Durchflußregler durch einen Druckregler 88 im Nebenstrom ersetzt. Dieser bestimmt im Zusammenwirken mit der Drossel 90 und dem Gegendruck im unteren Membranraum 92 die Neigung δ der Öffnungsgeraden a in Fig. 13. Die Druckbeaufschlagung des unteren Membranraumes ersetzt die Schließfeder 15 in Fig. 12. Damit ist bei einem Mehrzylindermotor automatisch eine Gleichstellung der Schließkraft und damit der Neigung µ der Schließgeraden b aller Ventile unabhängig von Toleranzen der Federkräfte erreicht. Dies ist von großer Bedeutung für die Gleichstellung der Einspritzmenge der einzelnen Zylinder. Das Ventil 94 regelt über die Leitung 93 den Druck im unteren Membranraum 92 beim Öffnungshub des Ventils 16 und damit für alle Ventile gleichzeitig die Neigung δ der Öffnungsgeraden a. In allen anderen Details entspricht die Funktionsweise jener der Einrichtung nach Fig. 12.

Der generelle Vorteil der Niederdrucktechnologie liegt in der Verbilligung des Gesamtsystems durch den Wegfall teurer Komponenten, wie der Stempelpumpe und der Hochdruck-Magnetventile. Die Dosiereinrichtung über einen Kolben sichert dabei eine sehr genaue Dosierung der einzuspritzenden Kraftstoffmenge unabhängig von etwaigen Toleranzen in den Durchflußeigenschaften oder Schaltzeiten der Magnetventile, sodaß die Herstellungskosten letzterer ebenfalls reduziert werden können.

Fig. 15 zeigt die vereinfachte Darstellung eines Einblaseventils 2 wie oben beschrieben. Es besteht aus dem Ventil 16, welches mit seinem Schaft 17 in einem zweiteiligen Gehäuse 13 verschiebbar gelagert ist. Das Ventil 16 wird von seiner Schließfeder 15 in Schließposition gehalten. Der ventilzugewandte Raum 20 wird mit Kraftstoffdruck beaufschlagt, wodurch das Ventil 16 öffnet. Der Gasspeicher 4 bzw. der ventilabgewandte Raum 18 ist gegen den oberen Druckraum 20 durch eine elastomere Dichtung 95 (z.B. O-Ring) abgedichtet. Zum Schutz dieser Dichtung vor den hohen Gastemperaturen wird der in den Gasspeicher 4 einzuspritzende Kraftstoff unmittelbar unter der Dichtung 95 in einem konzentrisch zum Ventilschaft 17 angeordneten Ringspalt 94 der Ventilführung eingespritzt. Der Kraftstoff gelangt durch diesen Ringspalt 94 in den Gasspeicher 4, wo er verdampft. Durch die Enge des Spaltes wird der Gaszutritt zur Dichtung 95 entgegen der Strömungsrichtung des Kraftstoffes verhindert, sodaß praktisch keine Verschmutzung oder Überhitzung der Dichtung auftreten kann.

Eine weitere Ausführung der Ventilschaftdichtung bezieht sich auf Ausführungen des Einblasesystems nach Fig. 1 bis 6 mit "Folgesteuerung". Dabei wird, wie erwähnt, durch Beaufschlagung des ventilabgewandten Raumes 20 und damit des wirksamen Querschnittes der Ventilnadel, das Ventil 16 bis zu seinem Anschlag geöffnet. In der Folge steigt der Druck weiter über den Öffnungsdruck des Rückschlagventils 32 an und es wird Kraftstoff in den Gasspeicher eingespritzt. Das Rückschlagventil 32 kann nun durch eine in Fig. 16 dargestellte Dichtung 96 ersetzt werden, die von unten nach oben gegen einen hohen Druck und von oben nach unten gegen einen wesentlich geringeren Druck abdichtet. Bei Überschreiten des zur Öffnung des Ventils notwendigen Kraftstoffdruckes nach Anschlag des Ventils bei voller Öffnung wird die z.B. durch eine Schlauchfeder 98 eingestellte radiale Dichtkraft Fᵣ an der Dichtlippe 97 überschritten, und es kommt zum Überströmen von Kraftstoff. Dabei erhöht sich die Dichtkraft auf Fᵣ+ΔFᵣ, sodaß sich ein Gleichgewicht bei der radialen Spaltweite W einstellt. Die Spaltweite W liegt im Bereich von tausendstel bis zu wenigen hundertstel mm, sodaß die Dichtung 96 eine große Anzahl von Lastspielen ohne Verschleiß ertragen kann. Nach erfolgter Einspritzung bei Druckabfall im ventilabgewandten Raum 20 schließt die Dichtlippe 97 wieder, sodaß kein Rückströmen von Gasen erfolgen kann.

## Patentansprüche

1. Einrichtung zum Einbringen von Kraftstoff in den Brennraum einer Brennkraftmaschine mit einer Fördereinrichtung für den Kraftstoff, einem Einblaseventil (2) zum Entnehmen von verdichtetem Gas aus dem Zylinder und zum Einblasen des Gases und des geförderten Kraftstoffes in den Zylinder, mit einem ventilseitigen Raum (18) zur Speicherung des Gases, dessen Ventil (16) den Gasaustausch zwischen dem Brennraum (3) und dem ventilseitigen Raum (18) steuert, **dadurch gekennzeichnet**, daß das Einblaseventil (2) zusätzlich zum ventilseitiben Raum (18) einen ventilabgewandten Raum (20) aufweist, daß das Ventil (16) in Richtung Brennraum (3) der Brennkraftmaschine. öffnet und über ein den ventilabgewandten Raum (20) begrenzendes Antriebsorgan (14; 87) betätigbar ist, sowie daß der ventilseitige Raum (18) über zumindest ein in Richtung zum ventilseitigen Raum (18) öffnendes Rückschlagventil (32; 96) mit dem ventilabgewandten Raum (20) verbunden ist, in welchen eine Druckerzeugungseinheit (5; 5′) Kraftstoff fördert.

2. Einrichtung nach Anspruch 1, **dadurch gekennzeichnet**, daßeine mit dem ventilabgewandten Raum (20) über eine Druckleitung (35) verhundene Kolbenpumpe (5) vorgesehen ist, deren Pumpenraum über ein Magnetventil (60) mit dem Kraftstofftank (28) in Verbindung steht.

3. Einrichtung nach Anspruch 2, **dadurch gekennzeichnet**, daß ein zweites Magnetventil (61) vorgesehen ist, welches in einer zusätzlichen, den Kraftstofftank (28) mit der Druckleitung (35) verbindenden Kraftstoffleitung (62) an geordnet ist.

4. Einrichtung nach Anspruch 3, **dadurch gekennzeichnet**, daß in der zusätzlichen Kraftstoffleitung (62) ein Rückschlagventil (63) angeordnet ist, über welches überschüssige Kraftstoffmengen in den Kraftstofftank (28) zurückfließen.

5. Einrichtung nach Anspruch 2, **dadurch gekennzeichnet**, daß das Magentventil (60) durch pulslängenmoduliertes Austakten der am Elektromagneten des Magnetventiles (60) anliegenden Spannung mit zumindest zwei verschiedenen Stromstärken ansteuerbar ist, wodurch zumindest zwei unterschiedliche Druckniveaus erzielbar sind.

6. Einrichtung nach Anspruch 1, **dadurch gekennzeichnet**, daß eine Kolben- oder Konstantförderpumpe (5; 5′) in Verbindung mit einer hydraulischen Dosiereinrichtung (64) vorgesehen ist, daß die Dosiereinrichtung (64) einen in einem Gehäuse (65) geführten Dosierkolben (66) aufweist, welcher in einen im Gehäuse (65) angeordneten antriebsseitigen Raum (67) und in einen Dosierraum (68) eintaucht, wobei dessen durch zwei Anschläge definierter Hub die einzuspritzende Kraftstoffmenge bestimmt, daß der Dosierraum (68) über eine Druckleitung (35) mit dem ventilabgewandten Raum (20) des Einblaseventils (2) und der antriebsseitige Raum (67) über ein Magnetventil (71) mit dem Ausgang der Kolben- oder Konstantförderpumpe (5; 5′) verbunden ist, sowie daß zum Füllen des Dosierraumes (68) eine von der Pumpe (5; 5′) ausgehende in die Druckleitung (35) mündende und mit einem Rückschlagventil (76) versehene Leitung (75) vorgesehen ist.

7. Einrichtung nach Anspruch 6, **dadurch gekennzeichnet**, daß bei Verwendung einer Konstantförderpumpe (5′), beispielsweise einer Rollenzellen- oder Zahnradpumpe der in den antriebsseitigen Raum (67) der Dosiervorrichtung (64) eintauchende Teil des Dosierkolbens (66) eine größere Druckangriffsfläche A₁ aufweist als jener Teil mit der Fläche A₂, der den Dosierraum (68) begrenzt, sodaß eine hydraulische Verstärkung des Einspritzdruckes im Verhältnis A₁/A₂ erzielbar ist.

8. Einrichtung nach Anspruch 7, **dadurch gekennzeichnet**, daß der antriebsseitige Raum (67) durch eine den Dosierkolben (66) antreibende, mit Systemdruck beaufschlagte Membran (69) begrenzt ist.

9. Einrichtung nach Anspruch 7, **dadurch gekennzeichnet**, daß der antriebsseitige Raum (67), durch eine den Dosierkolben (66) antriebende Membran (69) in eine Ringkammer (73), in welche die Zuleitung (72) vom Magnetventil (71) mündet und in eine Federkammer zur Aufnahme der Einspritzfeder (78) unterteilt ist.

10. Einrichtung nach einem der Ansprüche 6 bis 9, **dadurch gekennzeichnet**, daß einer der den Hub des Dosierkolbens (66) begrenzenden Anschläge variabel ist und durch einen mit einem Stellmotor zusammenwirkenden Exzenter (70) realisiert ist.

11. Einrichtung nach Anspruch 6, **dadurch gekennzeichnet**, daß in der Zuleitung zum antriebsseitigen Raum (67) der Dosiereinrichtung (64) eine elektrisch betätigbare Durchflußregeleinheit (79) angeordnet ist, über welche die Hubgeschwindigkeit des Ventils (16) im Einblaseventil (2) steuerbar ist.

12. Einrichtung nach Anspruch 6, **dadurch gekennzeichnet**, daß der Kolben (14) des Einblaseventils (2) zur Realisierung eines variablen Ventilhubes einen Ansatz (80) aufweist, welcher mit der Wand des Gehäuse (13) einen Ringraum (81) bildet, wobei der Absatz (80) in Schließrichtung des Ventils (16) mit Druck beaufschlagbar ist, sowie daß der Ringraum (81) unter Zwischenschaltung eines Rückschlageventils (82) einerseits mit dem ventilabgewandten Raum (20) und andererseits über das Rückschlagventil (32) mit dem ventilseitigen Raum (18) in Verbindung steht.

13. Einrichtung nach Anspruch 6, **dadurch gekennzeichnet,** daß der Kolben (14) des Einblaseventils (2) zur Realisierung eines variablen Ventilhubes einen Absatz (83) aufweist, welcher mit der Wand des Gehäuses einen Ringraum (81) bildet, wobei der Absatz (83) in Öffnungsrichtung des Ventils (16) mit Druck beaufschlagbar ist, sowie daß der Ringraum (81) unter Zwischenschlatung eines Rückschlagventils (82) einerseits mit der Druckleitung (35) und andererseits über das Rückschalgventil (32) mit dem ventilseitigen Raum (18) in Verbindung steht.

14. Einrichtung nach einem der Ansprüche 1 bis 13, **dadurch gekennzeichnet**, daß eine Druck- oder Zugfeder (15) des Einblaseventils (2) in einer vom ventilseitigen Raum (18) durch eine Zwischenwand (84) getrennten Federkammer (85, 85′) angeordnet ist, wobei die Zwischenwand (84) eine Öffnung für den Ventilschaft (17) aufweist.

15. Einrichtung nach einem der Ansprüche 1 bis 13, **dadurch gekennzeichnet**, daß zum Schließen des Ventils (16) ausschließlich der den Ventilquerschnitt beaufschlagende Gasdruck im Brennraum (3) der Brennkraftmaschine dient.

16. Einrichtung nach Anspruch 1, **dadurch gekennzeichnet,** daß im Gehäuse (13) des Einblaseventils (2) eine Dosiereinrichtung (64′) mit einem Dosierraum (68′) angeordnet ist, deren Dosierkolben (66′) koaxial zum Kolben (14) des Einblaseventils (2) angeordnet und mit diesem im Eingriff steht, daß der ventilabgewandte Raum (20) des Einblaseventils (2) gleichzeitig als antriebsseitiger Raum der Dosiereinrichtung (64′) dient, daß der Dosierraum (68′) einerseits über ein Reduzierventil (86) mit dem ventilabgewandten Raum (20) und anderseits über das Rückschlagventil (32) mit dem ventilseitigen Raum (18) in Verbindung steht, sowie daß der ventilabgewandte Raum (20) mit der Kraftstoffzuleitung (35) aus der Druckerzeugungseinheit verbunden ist.

17. Einrichtung nach Anspruch 16, **dadurch gekennzeichnet**, daß die Druckerzeugungseinheit aus einer Konstantförderpumpe (5′), einer nachgeschalteten elektronisch angesteuerten Durchflußregeleinheit (79), sowie einem pumpenaustrittsseitig angeordneten Druckbegrenzungsventil (74) besteht, wobei ein Dreiwegmagnetventil (71) vorgesehen ist, welches den ventilabgewandten Raum (20) in einer Stellung mit der Durchflußregeleinheit (79) und in einer anderen Stellung mit einer Rückflußleitung (77) in den Kraftstofftank (28) verbindet.

18. Einrichtung nach Anspruch 17, **dadurch gekennzeichnet**, daß in der Leitung (35) zwischen der Durchflußregeleinheit (79) und dem Dreiwegmagnetventil (71), sowie in der Rückflußleitung (77) zum Kraftstofftank (28) jeweils eine fixe Drossel (89, 90) angeordnet ist.

19. Einrichtung nach Anspruch 17, **dadurch gekennzeichnet**, daß anstelle der seriell geschalteten Durchflußregeleinheit (79) eine parallel zur Konstantförderpumpe (5′) angeordnete elektronisch angesteuerte Druckregeleinheit (88) angeordnet ist.

20. Einrichtung nach einem der Ansprüche 16 bis 19, **dadurch gekennzeichnet**, daß der ventilabgewandte Raum (20) des Einblaseventils (2) ventilseitig durch eine normal zur Ventilachse angeordnete Membran (87) begrenzt ist, welche einerseits den Dosierkolben (66′) und andererseits das Einblaseventil (2) antreibt.

21. Einrichtung nach Anspruch 20, **dadurch gekennzeichnet**, daß der untere Membranraum (92) über eine eigene von der Konstantförderpumpe ausgehende Druckleitung (93) mit Druck beaufschlagbar ist.

22. Einrichtung nach einem der Ansprüche 1 bis 21, **dadurch gekennzeichnet**, daß die in den ventilseitigen Raum (18) des Einblaseventils (2) führende Verbindungsleitung (37) in einen konzentrisch zum Ventilschaft (17) angeordneten Ringspalt (94) mündet, aus welchem der Kraftstoff in Richtung Ventil (16) in den Gasspeicher (4) austritt.

23. Einrichtung nach einem der Ansprüche 1 bis 22, **dadurch gekennzeichnet**, daß der ventilabgewandte Raum (20) mit dem ventilseitigen Raum (18) über einen durchgehenden, zum Ventilschaft (17) konzentrisch angeordneten Ringspalt (94) verbunden ist, wobei in einer Erweiterung des Ringspaltes (94) eine den Ventilschaft (17) umschließende Dichtung mit einem Vorspannelement, z.B. einer Schlauchfeder (98) als Rückschlagventil angeordnet ist.

## Claims

1. Device for introducing fuel into the combustion chamber of an internal combustion engine with a delivery device for the fuel, a blast valve (2) for withdrawing compressed gas from the cylinder and for blowing in the gas and the delivered fuel into the cylinder, with a chamber (18) associated with the valve for storing the gas, its valve (16) controlling the interchange of gas between the combustion chamber (3) and the chamber (18) associated with the valve, characterised in that the blast valve (2) has in addition to the chamber (18) associated with the valve a chamber (20) on the other side of the valve, that the valve (16) opens in the direction of the combustion chamber (3) of the engine and is actuated through a drive member (147; 87) bounding the chamber (20) away from the valve, and that the chamber (18) associated with the valve is connected through at least one non-return valve (32; 96) opening in the direction towards the chamber (18) associated with the valve to the chamber (20) away from the valve, into which a pressure generating unit (5; 5′) delivers fuel.

2. Device according to claim 1, characterised in that a piston pump (5) is provided, connected to the chamber (20) away from the valve through a pressure pipe (35), the chamber of the pump being in communication with the fuel tank (28) through a magnetic valve (60).
3. Device according to claim 2, characterised in that a second magnetic valve (61) is provided, arranged in an additional fuel pipe (62) connecting the fuel tank (28) to the pressure pipe(35). 47. Device according to claim 3, characterised in that there is arranged in the additional fuel pipe (62) a non-return valve (63 ) through which excess quantities of fuel flow back to the fuel tank (28).

5. Device according to claim 2, characterised in that the magnetic valve (60) is controlled for example by pulse-length modulated signals of the voltage applied to the winding of the magnetic valve (60) with at least two different current levels, whereby at least two different levels of pressure are obtainable.

6. Device according to claim 1, characterised in that a piston pump or constant delivery pump (5; 5′) is provided in conjunction with a hydraulic metering device (64), that the metering device (64) has a metering piston (66) which is guided in a housing (65) and which enters a chamber (67) arranged in the housing (65) at the drive end and enters a metering chamber (68), its stroke, defined by two stops, determining the quantity of fuel to be injected, that the metering chamber (68) is connected through a pressure pipe (35) to that chamber (20) of the blast valve (2) which faces away from the valve and the chamber (67) at the drive end is connected through a magnetic valve (71) to the output of the piston pump or constant-delivery pump (5; 5′), and that to fill the metering chamber (68) there is provided a pipe (75) leading from the pump (5; 5′), opening into the pressure pipe (35) and equipped with a non-return valve (76).

7. Device according to claim 6, characterised in that using a constant delivery pump (5′), for example a roller cell or gear pump, the part of the metering piston (66) which enters the chamber (67) at the drive end of the metering device (64) has a larger surface area A₁ exposed to pressure than that part having the surface A₂ which forms a wall of the metering chamber (68), so that a hydraulic boosting of the injection pressure in the ratio A₁/A₂ is achieved.

8. Device according to claim 7, characterised in that the chamber (67) at the drive end is defined by a diaphragm (69) actuating the metering piston (66) and exposed to system pressure.

9. Device according to claim 7, characterised in that the chamber (67) at the drive end is divided by a diaphragm (69) actuating the metering piston (66) into an annular chamber (73) into which opens the pipe (72) from the magnetic valve (71) and a spring chamber for receiving the injection spring (78).

10. Device according to one of claims 6 to 9, characterised in that a stop which limits the stroke of the metering piston (66) is adjustable and is formed by an eccentric (70) co-operating with an adjusting motor.

11. Device according to claim 6, characterised in that there is arranged in the pipe to the chamber (67) at the drive end of the metering device (64) an electrically actuated flow-regulating unit ( 79), by which the velocity of the stroke of the valve (16) in the blast valve (2) is controlled.

12. Device according to claim 6, characterised in that the piston (14) of the blast valve (2), for achieving a variable valve stroke, has a shoulder (80) which co-operates with the wall of the housing (13) to form an annular chamber (81), the shoulder (80) being exposed to pressure in the direction of closing of the valve (16), and that the annular chamber (81) communicates, with the interposition of a non-return valve (82), on the one hand with the chamber (20) away from the valve and on the other hand through the non-return valve (32) with the chamber (18) towards the valve

13. Device according to claim 6, characterised in that the piston (14) of the blast valve (2) , for achieving a variable valve stroke, has a shoulder (83) which co-operates with the wall of the housing to form an annular chamber (81), the shoulder (83) being exposed to pressure in the direction of opening of the valve (16), and that the annular chamber (81) communicates, with the interposition of a non-return valve (82), on the one hand with the pressure pipe (35) and on the other hand through the non-return valve (32) with the chamber (18) towards the valve.

14. Device according to one of claims 1 to 13 characterised in that a compression or tension spring (15) of the blast valve (2) is arranged in a spring chamber (85, 85′) separated from the chamber (18) which is towards the valve by a partition wall (84) which has an opening for the valve stem (17).

15. Device according to one of claims 1 to 13, characterised in that the gas pressure in the combustion chamber (3) of the internal combustion engine acting on the valve cross-section serves exclusively for closing the valve (16).

16. Device according to claim 1, characterised in that there is arranged in the housing (13) of the blast valve (2) a metering device (64′) having a metering chamber (68′) of which the metering piston (66′) is arranged co-axially with respect to the piston (14) of the blast valve (2) and is in engagement with the latter, that the chamber (20) of the blast valve (2) which faces away from the valve serves simultaneously as the chamber at the drive end of the metering device (64′) , that the metering chamber (68′) communicates on the one hand through a reducing valve (86) with the chamber (20) away from the valve and on the other hand through the non-return valve (32) with the chamber (18) towards the valve, and that the chamber (20) away from the valve is connected to the fuel feed pipe (35) from the pressure-generating unit.

17. Device according to claim 16, characterised in that the pressure generating unit comprises a constant delivery pump (5′), an electronically controlled flow-regulating unit (79) connected to it and a pressure-limiting valve (74) arranged on the outlet side of the pump, a three-way magnetic valve (71) being provided, connecting the chamber (20) away from the valve in one position to the flow-regulating unit (79) and in another position to a return flow pipe (77) leading into the fuel tank (28).

18. Device according to claim 17, characterised in that a respective fixed restriction (89,90) is arranged in the pipe (35) between the flow-regulating unit (79) and the three-way magnetic valve (71) as well as in the return flow pipe (77) to the fuel tank (28).

19. Device according to claim 17, characterised in that in place of the series-connected flow-regulating unit (79) there is an electronically controlled pressure-regulating unit (88) arranged in parallel with the constant delivery pump (5′).

20. Device according to one of claims 16 to 19, characterised in that the chamber (20) of the blast valve (2) away from the valve is defined at the valve end by a diaphragm (87) which is arranged perpendicular to the axis of the valve and which actuates on the one hand the metering piston (66′) and on the other hand the blast valve (2).

21. Device according to claim 20, characterised in that the lower diaphragm chamber (92) is exposed to pressure through a separate pressure pipe (93) leading from the constant delivery pump.

22. Device according to one of claims 1 to 21, characterised in that the connecting pipe (37) leading into the chamber (18) of the insufflation valve (2) which is towards the valve opens into an annular gap (94) which is arranged concentrically with respect to the valve stem (17) and from which the fuel emerges into the gas reservoir (4) in the direction of the valve (16).

23. Device according to one of claims 1 to 22, characterised in that the chamber (20) away from the valve is connected to the chamber (18) towards the valve through a continuous annular gap (94) arranged concentrically with respect to the valve stem (17), a seal embracing the valve stem (17) and provided with a pre-loading element, e.g. a garter spring (98), being arranged in a widened portion of the annular gap (94) as a non-return valve.

## Revendications

1. Dispositif pour l'introduction de carburant dans la chambre de combustion d'un moteur à combustion interne avec un dispositif de refoulement du carburant, une soupape d'insufflation (2) pour le prélèvement de gaz comprimé dans un cylindre et pour insuffler le gaz et le carburant refoulé dans le cylindre, avec une chambre côté soupape (18) pour emmagasiner le gaz, dont la soupape (16) régule l'échange de gaz entre la chambre de combustion (3) et la chambre (18) du côté soupape, caractérisé en ce que la soupape d'insufflation (2) présente en plus de la chambre du côté soupape (18) une chambre (20) à l'opposé de la soupape, que la soupape (16) s'ouvre vers la chambre de combustion (3) du moteur à combustion interne et qu'on peut l'actionner par un organe d'entraînement (14 ; 87) qui délimite une chambre (20) opposée à la soupape, ainsi que la chambre (18) du côté soupape est raccordée, par au moins une soupape de retenue (32 ; 96) s'ouvrant vers la chambre du côté soupape (18), à la chambre (20) opposée à la soupape, dans laquelle une unité créatrice de pression (5 ; 5′) refoule le carburant.

2. Dispositif selon la revendication 1, caractérisé en ce qu'il est prévu une pompe à piston (5) reliée par une conduite de refoulement (35) à la chambre opposée à la soupape, dont la chambre de pompe est reliée par une électrovalve (60) au réservoir de carburant (28).

3. Dispositif selon la revendication 2, caractérisé en ce qu'il est prévu une deuxième électrovalve (61), qui est disposée sur une conduite de carburant supplémentaire (62) reliant le réservoir de carburant (28) à la conduite de refoulement (35).

4. Dispositif selon la revendication 3, caractérisé en ce qu'il est disposé sur la conduite de carburant supplémentaire (62) une soupape de retenue (63) au moyen de laquelle les quantités de carburant superflues sont refoulées dans le réservoir de carburant (28).

5. Dispositif selon la revendication 2, caractérisé en ce que l'électrovalve (60) peut être commandée avec au moins deux intensités de courant différentes, par exemple au moyen de fréquences modulées de longueurs d'impulsions de la tension appliquée à l'électroaimant de l'électrovalve (60), grâce à quoi on peut obtenir au moins deux niveaux de pression différents.

6. Dispositif selon la revendication 1, caractérisé en ce qu'il est prévu une pompe à piston ou de circulation constante avec un dispositif de dosage hydraulique (64), en ce que le dispositif de dosage (64) présente un piston de dosage (66) guidé dans un corps (65), lequel piston plonge dans une chambre (67) du côté entraînement disposé dans un corps (65) et dans une chambre de dosage (68), dans laquelle sa course définie par deux butées, déterminera la quantité de carburant à injecter, en ce que la chambre de dosage (68) est reliée par une conduite de refoulement (35) à la chambre (20) opposée à la soupape de la soupape d'insufflation (2) et la chambre du côté entraînement (67) par une électrovalve (71) à la sortie de la pompe à piston ou à refoulement constant (5, 5′) et en ce qu'il est prévu pour le remplissage de la chambre de dosage (68) une conduite (75) partant de la pompe (5, 5′), qui débouche dans la conduite de refoulement (35) et qui est pourvue d'une soupape de retenue (76).

7. Dispositif selon la revendication 6, caractérisé en ce que, si on utilise une pompe de circulation constante (5′), par exemple une pompe multicellulaire ou à engrenages, la partie du piston de dosage (66) qui plonge dans la chambre du côté entraînement (67) du dispositif de dosage (64) présente une plus grande surface d'attaque au refoulement A₁ que la partie pourvue de la surface A₂, qui délimite la chambre de dosage (68), de telle sorte qu'on peut obtenir une amplification hydraulique de la pression d'injection dans le rapport A₁/A₂.

8. Dispositif selon la revendication 7, caractérisé en ce que la chambre du côté entraînement (67) est délimitée par une membrane (69) soumise à la pression du système, qui entraîne le piston de dosage (66).

9. Dispositif selon la revendication 7, caractérisé en ce que la chambre du côté entraînement (67) est divisée par une membrane (69) entraînant le piston de dosage (66) en une chambre annulaire (73) dans laquelle débouche la conduite d'amenée (72) de l'électrovalve (71) et en une chambre de ressort destinée à la réception du ressort d'injection (78).

10. Dispositif selon l'une des revendications 6 à 9, caractérisé en ce qu'une des butées limitant la course du piston de dosage (66) est variable et est réalisée, par exemple au moyen d'un excentrique (70) associé à un servo-moteur.

11. Dispositif selon la revendication 6, caractérisé en ce qu'il est disposé sur la conduite d'amenée à la chambre du côté entraînement (67) du dispositif de dosage (64), une unité de réglage de débit (79), actionnable électriquement, qui permet de commander la vitesse de course de la soupage (16) dans la soupage d'insufflation (2).

12. Dispositif selon la revendication 6, caractérisé en ce que le piston (14) de la soupape d'insufflation (2) présente pour la réalisation d'une course de soupape variable, un talon (80) qui constitue avec la paroi du corps (13) un intervalle annulaire (81), lequel talon (80) peut être soumis à une pression en direction de la fermeture de la soupape (16), et en ce que l'intervalle annulaire (81) est relié, avec intercalation d'une soupape de retenue (82), d'une part, à la chambre (20) opposée à la soupape, et, d'autre part, à la chambre du côté soupape (18) par l'intermédiaire de la soupape de retenue (32).

11. Dispositif selon la revendication 6, caractérisé en ce que le piston (14) de la soupape d'insufflation (2) présente pour la réalisation d'une course de soupape variable, un talon (80), qui constitue avec la paroi du corps, un intervalle annulaire (81), lequel talon (83) peut être soumis à une pression en direction de l'ouverture de la soupape (16) et en ce que l'intervalle annulaire (81) est relié, avec intercalation d'une soupape de retenue (82), d'une part, à la conduite de refoulement (35) et, d'autre part, à la chambre du côté soupape (18) par l'intermédiaire de la soupape de retenue (32).

14. Dispositif selon l'une des revendications 1 à 13, caractérisé en ce qu'il est disposé un ressort de compression ou de traction (15) de la soupape d'insufflation (2) dans une chambre de ressort (85, 85′) séparée de la chambre du côté soupape (18) par une cloison intermédiaire (84), laquelle cloison intermédiaire (84) présente une ouverture pour la tige de soupape (17).

15. Dispositif selon l'une des revendications 1 à 13, caractérisé en ce que la pression de gaz dans la chambre de combustion (3) du moteur à combustion interne qui s'exerce sur la section de la soupape, est exclusivement utilisée pour la fermeture de la soupape (16).

16. Dispositif selon la revendication 1, caractérisé en ce qu'il est disposé dans le corps (13) de la soupape d'insufflation (2), un dispositif de dosage (64′) avec une chambre de dosage (68′), dont le piston de dosage (66′) est disposé coaxialement au piston (14) de la soupape d'insufflation (2) et se trouve en contact avec celui-ci, en ce que la chambre opposée à la soupape (20) de la soupape d'insufflation (2) sert en même temps de chambre du côté entraînement du dispositif de dosage (64′), en ce que le dispositif de dosage (68′) est relié, d'une part, par une soupape de détente (86) à la chambre opposée à la soupape (20) et, d'autre part, par une soupape de retenue (32) à la chambre du côté soupape (18), et en ce que la chambre opposée à la soupape (20) est reliée à la conduite d'amenée de carburant (35) hors de l'unité de production de pression.

17. Dispositif selon la revendication 16, caractérisé en ce que l'unité de production de pression et constituée par une pompe de circulation constante (5′), par une unité régulatrice de débit (79), montée en aval et commandée électroniquement, et par une soupape de limitation de pression (74) disposée du côté sortie de la pompe, tandis qu'il est prévu une électrovalve à trois directions (71) qui relie la chambre opposée à la soupape (20) dans une position à l'unité régulatrice de débit (79), et dans une autre position à une conduite de reflux (77) dans le réservoir de carburant (28).

18. Dispositif selon la revendicatlon 17, caractérisé en ce qu'il est respectivement disposé un clapet d'étranglement fixe (89, 90) sur la conduite (35) reliant l'unité régulatrice de débit (79) et l'électrovalve à trois directions (71), ainsi que sur la conduite de reflux (77) allant au réservoir de carburant (28).

19. Dispositif selon la revendication 17, caractérisé en ce qu'il est disposé, au lieu de l'unité régulatrice de débit (79) montée en série, une unité régulatrice de pression 88) commandée électroniquement et montée en parallèle avec la pompe de circulation constante (5′).

20. Dispositif selon l'une des revendications 16 à 19, caractérisé en ce qu'en ce que la chambre (20) opposée à la soupape d'insufflation (2) est délimitée, du côté soupape, par une membrane (87) disposée perpendiculairement à l'axe de soupape, qui entraîne, d'une part, le piston de dosage (66′) et, d'autre part, la soupape d'insufflation (2).

21. Dispositif selon la revendication 20, caractérisé en ce que la chambre de membrane inférieure (92) peut être soumise à une pression au moyen d'une conduite séparée sous pression (93) partant de la pompe de circulation constante.

22. Dispositif selon l'une des revendications 1 à 21, caractérisé en ce que la conduite de raccordement (37) menant à la chambre du côté soupape (18) de la soupape d'insufflation (2) débouche dans une fente annulaire (94) disposée concentriquement à la tige de soupape (17), par laquelle le carburant sort en direction de la soupape (16) dans l'accumulateur de gaz (4).

23. Dispositif selon l'une des revendications 1 à 22, caractérisé en ce que la chambre opposée à la soupape (20) est reliée à la chambre du côté soupape (18) au moyen d'une fente annulaire (94) continue, disposée concentriquement à la tige de soupape (17), et en ce qu'il est disposé dans un élargissement de la fente annulaire (94), une garniture d'étanchéité entourant la tige de soupape, avec un élément de précontrainte, tel qu'un ressort tubulaire (98), à titre de soupape de retenue.
